# EUROPÄISCHE PATENTSCHRIFT

(11) **EP 4 130 380 B1**
(45) Veröffentlichungstag und Bekanntmachung des Hinweises auf die Patenterteilung: **14.02.2024**
(21) Anmeldenummer: 22188192.3
(22) Anmeldetag: 02.08.2022
(51) Int. Cl.: E01B 27/17, E01B 27/18, E01B 27/20

(54) **VERFAHREN UND MASCHINE ZUM BEARBEITEN EINES GLEISES**
METHOD AND DEVICE FOR PROCESSING A TRACK
PROCÉDÉ ET MACHINE D'USINAGE D'UN RAIL

(30) Priorität: 04.08.2021 AT 506352021
(43) Veröffentlichungstag der Anmeldung: 08.02.2023
(73) Patentinhaber: Plasser & Theurer Export von Bahnbaumaschinen Gesellschaft m.b.H., 1010 Wien (AT)
(72) Erfinder: MARX, Lothar, 55126 Mainz (DE)

(56) Entgegenhaltungen:
- EP-B1- 1 162 309
- AT-A4- 505 909

## Beschreibung

### Technisches Gebiet

Die Erfindung betrifft ein Verfahren zum Bearbeiten eines Gleises mittels einer auf dem Gleis verfahrbaren Gleisbaumaschine, wobei bezogen auf eine Arbeitsrichtung vor einem ersten Stopfaggregat mittels einer ersten Schotterverfüllvorrichtung Schotter in das Gleis eingebracht wird, wobei das Gleis in einem durch zwei Schienenfahrwerke begrenzten Bearbeitungsabschnitt mittels eines ersten Hebe-/Richtaggregats gehoben, gerichtet und mittels des ersten Stopfaggregats unterstopft wird. Zudem betrifft die Erfindung eine Maschine zur Durchführung des Verfahrens.

### Stand der Technik

Ein solches Verfahren sowie eine zugehörige Maschine zur Durchführung eines solchen Verfahrens ist in der EP 1162309 B1 beschrieben. Diese offenbart eine in Arbeitsrichtung vor dem Stopfaggregat und dem zugehörigen Hebe-/Richtaggregat angeordnete Schotterverfüllvorrichtung bzw. Schurre zur Einbringung von Schotter in das Gleis. Dies ist auch insbesondere in Fig. 1 ersichtlich. Dabei wird in mehreren Arbeitsfahrten die endgültige Soll-Lage und Unterstopfung des Gleises hergestellt.

Im Allgemeinen ist die Schotterbewirtschaftung eines Gleises bei Neubau- oder Umbauarbeiten auch heute noch mit großem Aufwand verbunden. Vor allem der Einsatz zahlreicher unterschiedlicher Gleisbaumaschinen und der damit einhergehende Personalbedarf an Fachkräften sind enorme Kostenfaktoren. Derartige Gleisbauarbeiten erfordern im Vorhinein eine umfangreiche Planung, insbesondere eine durchdachte und abgestimmte Baustellen- und Schotterlogistik. Es gilt straffe Zeitvorgaben betreffend Gleissperren einzuhalten um den Bahnbetrieb im Personen- und Güterverkehr geringstmöglich zu beeinträchtigen. Eine steigende Nachfrage nach neuen, verbesserten Verfahren mit höherer Effizienz bei reduziertem Maschinenaufwand gibt Anlass für neue Ansätze.

### Darstellung der Erfindung

Der Erfindung liegt die Aufgabe zugrunde, für ein Verfahren der eingangs genannten Art eine dahingehende Verbesserung gegenüber dem Stand der Technik anzugeben, dass eine optimale Schotterverfüllung bei gleichzeitiger Bearbeitung des Gleises bei Neubau- oder Umbauarbeiten durchführbar ist. Insbesondere soll eine optimierte Baustellen- und Schotterlogistik für eine schnellere Wiederherstellung der betriebsbereiten Gleislage sorgen und dabei durch kürzere Sperrpausen und geringeren Maschineneinsatz eine höhere Wirtschaftlichkeit erreicht werden. Weiters ist es Aufgabe der Erfindung, eine entsprechende Gleisbaumaschine anzugeben.

Erfindungsgemäß werden diese Aufgaben gelöst durch ein Verfahren mit den Merkmalen des unabhängigen Anspruchs 1 und eine Maschine gemäß den Merkmalen des unabhängigen Anspruchs 10. Abhängige Ansprüche geben vorteilhafte Ausgestaltungen der Erfindung an.

Dabei werden in demselben Bearbeitungsabschnitt nacheinander folgende weitere Arbeitsschritte durchgeführt:
- Stabilisieren des Schotterbetts mittels eines ersten Stabilisierungsaggregats,
- Einbringen von Schotter in das Schotterbett mittels einer zweiten Schotterverfüllvorrichtung,
- Heben, Richten und Unterstopfen des Gleises mittels eines zweiten Hebe-/Richtaggregats und eines zweiten Stopfaggregats und
- Stabilisieren des Schotterbetts mittels eines zweiten Stabilisierungsaggregats

Auf diese Weise werden gleichzeitig zwei Hebe-, Richt- und Unterstopfungsvorgänge mit jeweils nachfolgender Stabilisierung innerhalb des Bearbeitungsabschnitts durchgeführt. Gemäß dem Stand der Technik wird mittels einer ersten Schotterverfüllvorrichtung Schotter in das Gleis eingebracht und nachfolgend ein Hebe-, Richt- und Stopfvorgang durchgeführt. Dem ersten Stopfaggregat in Bezug auf die Arbeitsrichtung unmittelbar nachgeordnet folgt nun erfindungsgemäß das erste Stabilisierungsaggregat. Dabei kommt es durch Schwingungsanregung und Vibration bei gleichzeitig wirkender, vertikaler Auflast zu einer Umordnung des Schotters sowie zu einer homogeneren und kompakteren Anordnung des gesamten Bettungsmaterials. In dem unmittelbar zuvor unterstopften Gleis liegt noch keine ausreichend dichte Kornpackung vor. Im Zuge der Stabilisierung kann nun Schotter in verbliebene Hohl- und Freiräume des Bettungsaufbaus nachfließen, wodurch die Schotterbettung infolge einen höheren Verdichtungsgrad aufweist. Rund um die Schwellen, wie auch in den Schwellenzwischenfächern nachfließender Schotter führt an der Oberseite der Bettung zu einer fehlenden Schotterdeckung. Da diese für die weitere Bearbeitung von großer Bedeutung ist, wird dem ersten Stabilisierungsaggregat nachfolgend Schotter mittels der zweiten Schotterverfüllvorrichtung ins Gleis eingebracht. Dadurch ist eine für den folgenden, zweiten Hebe-, Richt- und Stopfvorgang entsprechende Schottermenge für die Erzielung einer präzisen und qualitativ hochwertigen Gleislage mit langer Standzeit gewährleistet. Eine geringere, nicht ausreichende Schotterdeckung würde ein mangelhaftes Resultat von deutlich geringerer Standzeit zur Folge haben. Analog dazu folgt dem zweiten Hebe-, Richt- und Stopfvorgang eine weitere Homogenisierung und Verdichtung der Schotterbettung mittels des zweiten Stabilisierungsaggregats.

Je nach länderspezifischen Regelwerken, wie auch Vorschriften der Gleisinfrastrukturbetreiber hat bei Neubau- wie auch Umbauarbeiten von Gleisanlagen das Herstellen der Soll-Lage des Gleises durch Unterstopfen und Stabilisieren in mehreren Durchgängen zu erfolgen. Dabei sind üblicherweise zwei Stopfvorgänge wie auch zwei Stabilisierungen gefordert. Zur Erreichung einer hohen Stabilität wird die Durcharbeitung in der Regel lagenweise bei unterschiedlichen Lagenstärken vorgeschrieben. Damit einhergehend werden je Lage die Minimal- und Maximalwerte für das Heben und Richten des Gleises festgelegt.

Ein wesentlicher Vorteil dieses erfindungsgemäßen Verfahrens ist dabei durch die Kombination der Hebe-, Richt-, Stopf und Stabilisierungsvorgänge mit der zwischendurch erfolgenden Schottereinbringung im selben Bearbeitungsabschnitt gegeben. Dadurch ist es möglich, die Gleisarbeiten bei Neubau, wie auch bei Umbau mit oder ohne Bettungsreinigung gleichzeitig mit einer einzigen Maschine auszuführen. Die Vorgänge des lageweisen Hebens, Richtens und Unterstopfens des Gleises werden nicht durch Einschotterungs- und Stabilisierungsarbeiten unterbrochen. Auch entstehen keine verzögernden Behinderungen im Gesamtablauf, der Netzbetrieb bleibt von Rangierfahrten verschont. Die gegenüber bisherigen Arbeitsabläufen nach dem Stand der Technik wesentlich schnellere Wiederherstellung der Gleislage und Freigabe für den Regelbetrieb zeichnet sich folglich durch eine signifikante Reduzierung der Baukosten aus.

Vorteilhaft ist, wenn nach dem zweiten Stabilisierungsaggregat Schotter mittels einer dritten Schotterverfüllvorrichtung eingebracht wird. Während des zweiten Stabilisierungsvorganges nachfließender Schotter führt gegebenenfalls an der Bettungsoberseite erneut zu einem Schottermangel. Dieser mögliche Mangel wird durch die dritte Schotterverfüllung entsprechend behoben. Dies stellt eine wichtige Voraussetzung für die Herstellung des definierten Regelbettungsquerschnitts gemäß den Oberbauvorschriften dar.

Zudem ist es von Vorteil, dass die Schotterverfüllvorrichtungen mittels einer Fördereinrichtung mit Schotter aus einem in der Gleisbaumaschine angeordneten Schotterspeicher gespeist werden. Die Fördereinrichtung versorgt dabei sämtliche Schotterverfüllvorrichtungen bedarfsgerecht mit Schotter, der dem Schotterspeicher entnommen wird. Der Arbeitsablauf im Baustellenbereich wird nicht wie üblich durch behindernde Umladungen von Schotter oder Schottertransportzüge sowie einen abwechselnden Einsatz zahlreicher Gleisbau- und Transportmaschinen gestört.

Eine Ausprägung der Erfindung sieht vor, dass die Schotterverfüllvorrichtungen mittels einer Fördereinrichtung mit Schotter aus wenigstens einem, bezogen auf die Arbeitsrichtung hinter der Gleisbaumaschine angekoppelten Speicherwaggon, gespeist werden. Die Maschine wird dabei mit Schotter aus dem internen Schotterspeicher, und/oder über Speicherwaggons versorgt. Werden je nach Arbeitseinsatz größere Schottermengen benötigt, die durch den internen Schotterspeicher allein nicht abgedeckt werden können, so wird die erforderliche Schottermenge durch einen Speicherwaggon oder eine entsprechende Kombination aus mehreren Speicherwaggons bereitgestellt. Dadurch ist eine variable Skalierbarkeit bei voller Flexibilität im Einsatz gegeben. Ein mit großem Aufwand und erheblichen Umständen verbundenes Sperren und Blockieren eines oder mehrerer Nachbargleise zur Schotterversorgung ist nicht mehr erforderlich.

Vorteilhafterweise ist vorgesehen, dass Schotter an den Schotterverfüllvorrichtungen voneinander unabhängig dosiert in das Gleis eingebracht wird und dass die jeweilige Schottermenge pro Zeiteinheit von einem Steuer- und Regelungssystem entsprechend den hinterlegten und/oder eingestellten Vorgaben durch Ansteuerung von Aktoren an der Fördereinrichtung und an den jeweiligen Schotterverfüllvorrichtungen eingebracht wird. Dadurch kann an den Schotterverfüllvorrichtungen mittels entsprechender Dosiereinrichtungen und zugehöriger Aktoren bedarfsgerecht die jeweils benötige Schottermenge zugeführt werden. So ist weiters auch die Fördergeschwindigkeit der Gurt- bzw. Bandförderer anpass- und regelbar. Gurt- bzw. Bandförderer für Schüttgut stellen üblicherweise die Kernkomponenten der Fördereinrichtung dar.

Auch ist es vorteilhaft, wenn mittels eines Videosystems und entsprechend eingerichteter Sensorik sowie Messtechnik in den jeweiligen Arbeitsbereichen der Schotterverfüllvorrichtungen vorherrschende Ist-Zustände des jeweils laufenden Arbeitsprozesses erfasst werden, wobei diese Ist-Zustände anhand von Messgrößen an eine Recheneinheit übergeben und mithilfe von Bewertungs- und Berechnungsalgorithmen verarbeitet werden, wobei diese verarbeiteten Informationen des Ist-Zustandes weiters mittels des Steuer- und Regelungssystems mit hinterlegten Soll-Vorgaben abgeglichen werden und darauf basierend eine entsprechende Ansteuerung der Aktoren an der Fördereinrichtung und an den jeweiligen Schotterverfüllvorrichtungen vorgenommen wird. Durch ein gezieltes Erfassen und Auswerten der jeweils vorherrschenden Ist-Zustände wird durch entsprechendes Ansteuern der Aktoren ein optimales Verfüllungsergebnis der eingebrachten Schottermenge erreicht. Auch wird dadurch einem ungewollten Einbringen von zu viel Schotter und damit verbundenen, aufwendigen Nacharbeiten zur Beseitigung überschüssigen Materials vorgebeugt. Der gesamte Arbeits- und Steuerungsprozess kann wahlweise vollautomatisch, oder teilautomatisiert erfolgen. Im teilautomatisierten Betriebsmodus kann das Bedienpersonal durch optische und/oder akustische Melde-, Signal-, oder Anzeigeeinrichtungen im Arbeitsablauf bestmöglich unterstützt werden. Der vollautomatische Betriebsmodus zeichnet sich darüber hinaus durch maximale Unterstützung des Bedienpersonals aus und ermöglicht dadurch freie Kapazitäten für andere Arbeitsaufgaben oder Tätigkeiten im Rahmen des Baustelleneinsatzes.

Eine sinnvolle Variante der Erfindung sieht vor, dass auf dem Gleis überschüssiger Schotter mittels einer in Arbeitsrichtung allen Arbeitsschritten des Hebens/Richtens, Unterstopfens und Stabilisierens nachfolgend angeordneten Schotteraufnahmevorrichtung aufgenommen wird und mithilfe der Fördereinrichtung dem Schotterspeicher und/oder dem wahlweise angekoppelten Speicherwaggon zugeführt wird. Dadurch werden direkt anschließend an die vorhergehenden Arbeitsschritte an den Schwellen und Schienenbefestigungen zurückbleibende Steine bzw. Schotterreste beseitigt und eine den Betreibervorgaben für einen sicheren Bahnbetrieb entsprechende, saubere Beschaffenheit des Gleises hergestellt. Auch gegebenenfalls nicht benötigter, zwischen Schwellen überschüssiger Schotter kann auf diese Weise beseitigt werden. Dabei wird der Schotter üblicherweise mittels einer rotierenden Bürstenwelle aufgenommen und an die Fördereinrichtung übergeben. Von dieser wird der Schotter wahlweise in den Schotterspeicher oder einen Speicherwaggon gefördert. Die Wahl des Zielspeichers kann dabei manuell oder automatisch in Abhängigkeit des jeweils vorherrschenden Füllstandes erfolgen. Erreicht der interne Schotterspeicher eine festgelegte Füllobergrenze, so wird der Speicherwaggon gespeist. Wird eine Kombination aus mehreren Speicherwaggons eingesetzt, so kann durch geeignete Auswahl und Ausführung der Speicherwaggons der Schotter von Speicherwaggon zu Speicherwaggon weitergefördert werden und somit eine Erweiterung der Speicherkapazitäten durch nahezu unbegrenzte Hochskalierung erreicht werden.

In einer Weiterbildung der Erfindung ist vorgesehen, dass überschüssige Mengen des mit der Schotteraufnahmevorrichtung aufgenommenen Schotters, die keinem Speicher zugeführt werden können, mittels einer Abwurfeinrichtung in einem Bereich seitlich außerhalb des Gleises abgeworfen werden. Innerhalb der Fördereinrichtung unerwünschte oder für die weiteren Arbeitsschritte nicht weiter benötige Schottermenge können dadurch schnell und einfach aus der Maschine ausgeschieden werden. Auch bei einem oder eventuell mehreren vollen Speichern kann dieser Vorgang durchgeführt werden. Dabei wird der Schotter seitlich des Gleises oder auf ein benachbartes Gleis mittels der Abwurfeinrichtung ausgestoßen oder umgefüllt. Die Abwurfposition kann dabei eingestellt wie auch variabel verändert werden.

Es ist zudem vorteilhaft, dass mittels einer in Arbeitsrichtung sämtlichen Hebe-/Richt-, Stopf- und Stabilisierungsaggregaten vorgeordneten Pflug- bzw. Schotterverteilvorrichtung eine Grundeinschotterung des Gleises vorgenommen wird. Damit wird auf einfache und effiziente Weise eine erste Schotterverteilung einer beispielsweise bereits erfolgten Grundeinschotterung des Gleises umgesetzt. Im einfachsten Fall wird durch einen Frontpflug an der Spitze der Maschine eine gleichmäßige Verteilung von Schotteranhäufungen bei gleichzeitiger Gewährleistung eines sicheren Arbeitsbetriebs und Schutz der Schienenfahrwerke erreicht.

Die erfindungsgemäße Gleisbaumaschine zur Durchführung eines der angegebenen Verfahren umfasst einen Maschinenrahmen und einen gegenüber dem Maschinenrahmen in Verlaufsrichtung des Gleises bewegbaren Satellitenrahmen, wobei auf dem Satellitenrahmen das erste Hebe-/Richtaggregat und das diesem zugeordnete, erste Stopfaggregat angebracht sind, weiters umfasst diese die bezogen auf die Arbeitsrichtung vor dem ersten Hebe-/Richtaggregat sowie vor dem ersten Stopfaggregat angeordnete erste Schotterverfüllvorrichtung. Dabei sind die folgenden Vorrichtungen und Aggregate auf dem Satellitenrahmen an das erste Stopfaggregat in Arbeitsrichtung betrachtet nacheinander angeordnet:
- das erste Stabilisierungsaggregat,
- die zweite Schotterverfüllvorrichtung,
- das zweite Hebe-/Richtaggregat und das diesem zugeordnete, zweite Stopfaggregat,
- das zweite Stabilisierungsaggregat.
Die solcherart ausgebildete Maschine ermöglicht eine optimale Schotterverfüllung und Bearbeitung des Gleises bei nur einer Überfahrt in einem Durchgang. Eine Wiederherstellung der betriebsbereiten Gleislage ist in kürzeren Sperrpausen bei geringerem Personal- und Maschineneinsatz realisierbar.

Dabei ist es von Vorteil, wenn bezogen auf die Arbeitsrichtung nach dem zweiten Stabilisierungsaggregat eine dritte Schotterverfüllvorrichtung angeordnet ist. Durch den beim zweiten Stabilisierungsvorgang nachfließender Schotter ist gegebenenfalls an der Bettungsoberseite erneut ein Schottermangel vorhanden. Dieser mögliche Mangel ist durch die dritte Schotterverfüllvorrichtung behebbar.

In einer Ausprägung der Erfindung ist vorgesehen, dass ein Schotterspeicher und eine Fördereinrichtung zum Fördern des Schotters zwischen den Schotterverfüllvorrichtungen, dem Schotterspeicher und/oder einem angekoppelten Speicherwaggon eingerichtet ist. Durch den Schotterspeicher und die Fördereinrichtung ist ein bedarfsgerechter Schottertransport in unterschiedliche Förderrichtungen innerhalb der Maschine und den jeweiligen Übergabestellen eventuell eingesetzter Speicherwaggons sichergestellt.

Zudem ist vorgesehen, dass die Gleisbaumaschine mehrteilig ausgeführt ist, dass ein erster Maschinenteil die Schotterverfüllvorrichtungen, die Stabilisierungsaggregate, die Stopfaggregate und die zugehörigen Hebe-/Richtaggregate umfasst, dass ein zweiter Maschinenteil eine Schotteraufnahmevorrichtung umfasst und dass die beiden Maschinenteile über eine Kuppeleinrichtung miteinander verbunden sind. Durch die mehrteilige Maschinenausführung ist ein flexibler Maschineneinsatz ohne eine Überschreitung maximal zulässiger Achslasten je Schienenfahrwerk möglich.

Es ist sinnvoll, dass ein Steuer- und Regelungssystem, eine Recheneinheit und ein Videosystem sowie Sensorik und Messtechnik eingerichtet sind. Dadurch ist eine größtmögliche Unterstützung des Bedienpersonal durch Assistenzsysteme bis hin zum vollautomatische Betriebsmodus gegeben.

In einer Weiterbildung ist es vorteilhaft, wenn eine Abwurfeinrichtung für Schotter sowie eine in Arbeitsrichtung sämtlichen Vorrichtungen und Arbeitsaggregaten vorgeordnete Pflugvorrichtung eingerichtet sind. Mittels des Pflugs ist eine erste Schotterverteilung durchführbar. Neben einem an der Spitze der Maschine angeordneten Frontpflug, sind für einen noch vielseitigeren und effizienteren Maschineneinsatz auch ein Flankenflug, ein Mittelpflug und/oder ein Stirnpflug einsetzbar.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
Fig. 1 Gleisbaumaschine in Seitenansicht
Fig. 2 1. Maschinenteil der Gleisbaumaschine aus Fig. 1
Fig. 3 2. Maschinenteil der Gleisbaumaschine aus Fig. 1

### Beschreibung der Ausführungsformen

Die in den Figuren 1-3 schematisch dargestellte Gleisbaumaschine 1 ist mittels Schienenfahrwerken 2 auf Schienen 3 eines Gleises 4 verfahrbar. In einem Schotterbett 5 gelagerte Schwellen 6 bilden mit den darauf befestigten Schienen 3 das Gleis 4. Zur Durchführung des vorliegenden Verfahrens umfasst die Gleisbaumaschine 1 ein erstes Stopfaggregat 7, ein erstes Stabilisierungsaggregat 8, ein zweites Stopfaggregat 9 und ein zweites Stabilisierungsaggregat 10. Den beiden Stopfaggregaten 7, 9 sind je ein erstes und zweites Hebe-/Richtaggregat 11, 12 vorgeordnet. Diese sind vorteilhafterweise zum vertikalen Heben, wie auch zum seitlichen Richten des Gleises 4 vorgesehen. Die genannten Aggregate 7-12 sind auf einem Satellitenrahmen 13, in weiterer Folge auch als Satellit 13 bezeichnet, angeordnet und einseitig auf einem Schienenfahrwerk 2 gelagert. Die andere Seite des Satellits 13 ist auf einem Maschinenrahmen 14 beweglich gelagert, der Satellit 13 ist dadurch relativ gegenüber diesem verschiebbar.

Zur Schottereinbringung in das Gleis 4 ist in Arbeitsrichtung 15 betrachtet vor dem ersten Hebe-/Richtaggregat 11 eine erste Schotterverfüllvorrichtung 16, nach dem ersten Stabilisierungsaggregat 8 eine zweite Schotterverfüllvorrichtung 17 und nach dem zweiten Stabilisierungsaggregat 10 eine dritte Schotterverfüllvorrichtung 18 angeordnet. Die Schotterverfüllvorrichtungen 16, 17, 18 sind dabei je nach Ausführungsvariante auf dem Maschinenrahmen 14, oder dem Satellit 13 angebracht. Eine Dosierung der jeweils einzubringenden Schottermenge erfolgt über nicht dargestellte, an den Schotterverfüllvorrichtungen 16, 17, 18 eingerichteten Aktoren.

An der Spitze, wie auch am Ende der Gleisbaumaschine 1 ist je eine Fahrerkabine 19 angeordnet, die einen Führerstand umfasst. In unmittelbarer Nähe zum Satellit 13 ist auf dem Maschinenrahmen 14 eine Bedienerkabine 20 installiert. Dabei ist für einen Bediener während der Gleisbauarbeiten eine gute Sicht auf den Satellit 13 und sämtliche dort angeordnete Aggregate gewährleistet. Zusätzlich ist ein Videosystem eingerichtet, um den Bediener im Arbeitseinsatz zu unterstützen und nicht optimal einsehbare Arbeitsvorgänge an der Maschine 1 auf entsprechende Anzeigeeinrichtungen zu übertragen. In einer anderen Ausstattungsvariante der Maschine 1 sind die Fahrerkabine 19 und die Bedienerkabine 20 als eine gemeinsame Einheit ausgeführt, wobei die Bedienung und Steuerung der Arbeitsvorgänge über einen Bedienstand mit entsprechenden Instrumenten und Anzeigeeinrichtungen erfolgt. Für ein Erfassen der Gleislage ist ein Nivellier- und Richtbezugssystem 21 eingerichtet. Dieses umfasst eine präzise Sehnenanordnung sowie zugehörige Sensorik und Messtechnik. Mittels diesem wird insbesondere die vor der Gleisbearbeitung vorherrschende Ist-Lage, als auch die nach den Arbeiten hergestellte Ist-Lage erfasst.

Ein Bearbeitungsabschnitt 22 ist durch den sich zwischen zwei Schienenfahrwerken 2 erstreckenden Raum definiert. Innerhalb dieses Abschnitts 22 sind sämtliche, bereits erläuterte Aggregate 7-12 für eine Durcharbeitung und Herstellung der Soll-Lage des Gleises 4 angeordnet. Die Stopfaggregate 7, 9 sind in Richtung einer Gleisachse 23 gegenüber dem Satellit 13 verstellbar gelagert, um den Abstand der Stopfaggregate 7, 9 zueinander anzupassen. Dadurch ist ein Unterstopfen des Gleises 4 mit variierendem Abstand der Schwellen 6 durchführbar. In einer Ausgestaltungsvariante kann eines der Stopfaggregate 7, 9 zum Bearbeiten von Weichen querverschiebbar zur Gleisachse 23 und/oder um die eigene vertikale Hochachse drehbar ausgeführt sein. Die Aggregate 7-12 sind über Aktoren bzw. Stellantriebe gegenüber dem Satellit 13 anheb- und absenkbar.

Im Allgemeinen sind für den Arbeitsbetrieb bzw. die Gleisdurcharbeitung unterschiedliche Betriebsmodi, insbesondere kontinuierlich und zyklisch, anwendbar. Bei Ausführung eines kontinuierlichen Betriebsmodus wird die Maschine 1 auf dem Gleis 4 annähernd gleichmäßig in Arbeitsrichtung 15 bewegt, während der Satellit 13 abwechselnd vor- und zurückbewegt wird. Entsprechend dieser Bewegung des Satellits 13 verändert der Bearbeitungsabschnitt 22 im Arbeitsverfahren seine Länge bzw. Größe. Im zyklischen Betriebsmodus wird der Satellit 13 gegenüber dem Maschinenrahmen 14 nicht bewegt, es wird die gesamte Maschine 1 beschleunigt und gebremst. Die Stabilisierungsaggregate 8, 10 werden jedenfalls durch Längsverschiebung gegenüber dem Satellit 13 oder gegenüber dem Maschinenrahmen 14 kontinuierlich vorwärtsbewegt.

Die Schotterverfüllvorrichtungen 16, 17, 18 werden mittels einer Fördereinrichtung 24 mit Schotter versorgt. Die Fördereinrichtung 24 umfasst dabei zahlreiche zueinander ausgerichtete Bandförderer, die sich über die gesamte Maschine 1 erstrecken. Die Maschine 1 ist für eine höhere Flexibilität im Einsatz, wie auch zur Einhaltung der zulässigen Achslasten der Schienenfahrwerke 2 in zwei Maschinenteile 25, 26 gegliedert. Mittels einer Kuppeleinrichtung 27 sind die beiden Maschinenteile 25, 26 zueinander kuppelbar. Der in Arbeitsrichtung 15 betrachtet erste Maschinenteil 25 ist hauptsächlich für die Ausführung der Prozesse der Schottereinbringung, des Hebens und Richtens, des Unterstopfens und des Stabilisierens vorgesehen. Diesem nachfolgend ist der zweite Maschinenteil 26 vorwiegend für die Schotteraufnahme und Schotterspeicherung eingesetzt. Die beiden Maschinenteile 25, 26 sind dahingehend ausgeführt, dass Schotter mittels der Fördereinrichtung 24 über die Kuppelstelle hinweg gefördert und zwischen den Maschinenteilen 25, 26 ausgetauscht wird.

Ein im zweiten Maschinenteil 26 integrierter Schotterspeicher 28 dient der Schotterversorgung für Arbeitseinsätze kleineren und mittleren Umfangs. Für größere Arbeiten mit hohem Schotterumsatz ist das Ende des zweiten Maschinenteils 26 derart ausgeprägt, dass aus einem ankuppelbaren Speicherwaggon 29 eingespeister Schotter übernommen und mittels der Fördereinrichtung 24 weiterverteilt wird. Dabei werden belade- und entladebare Speicherwaggons 29 zur Beförderung von Schüttgütern wie Schotter, Sand oder Abraum eingesetzt. Speicherwaggons 29 dieser Art werden gebräuchlich auch als Materialförder- und Silowagen "MFS" bezeichnet. In Fig. 3 ist ein Speicherwaggon 29 in Ansätzen strichliert dargestellt. Zur Erweiterung der Speicherkapazität können Speicherwaggons 29 zu einer nahezu beliebig langen Förderkette für Schüttgut aneinandergekoppelt werden.

Auf dem Gleis 4 überschüssiger Schotter wird mittels einer Schotteraufnahmevorrichtung 30 mit integrierter Bürste und/oder Saugvorrichtung in die Fördereinrichtung 24 aufgenommen. Der aufgenommene Schotter wird entweder in den Schotterspeicher 28 gefördert, oder direkt zu den Schotterverfüllvorrichtungen 16, 17, 18 geleitet.

Bei vollen Speichern 28, 29, wie auch zum Entleeren dieser, kann Schotter mittels einer Abwurfeinrichtung 31 abgeworfen werden. Die Abwurfeinrichtung 31 ist auf dem Dach des ersten Maschinenteils 25 angeordnet und drehbar gelagert. Ein Abwurf ist auf diese Weise wahlweise neben das Gleis 4, auf ein benachbartes Gleis, oder ein dort bereitgestelltes Fördermittel, beispielsweise einen Waggon, möglich.

An der Spitze der Maschine 1 ist ein absenkbarer Pflug 32 angebracht, der als sogenannter Frontpflug ausgeführt ist. Dieser dient einer ersten Schotterverteilung einer bereits erfolgten Grundeinschotterung des Gleises 4. Eine weitere Pflug- bzw. Schotterverteilvorrichtung 33 ist im zweiten Maschinenteil 26 vor der Schotteraufnahmevorrichtung 30 und damit der dritten Schotterverfüllvorrichtung 18 nachfolgend angeordnet. Diese umfasst einen Mittelpflug mit kombiniertem Flankenpflug zum Schotterprofilieren. Auf diese Weise wird eine Herstellung der geforderten Querschnittsprofilierung des Schotterbettes 5, unter anderem die Bearbeitung und Glättung der seitlichen Bettungsflanken erreicht. Weiters sind ein Steuer- und Regelungssystem 34 sowie eine Recheneinheit 35 in einem geschützten Bereich an der Maschine 1 verbaut. Je nach Ausstattung der Maschine 1 können diese auch in einer der Fahrerkabinen 19 angeordnet sein. Auch ist in gut ausgerüsteten Maschinenausführungen ein System zum Erfassen des Gleises 4, sowie möglicher Hindernisse im Gleisbereich, beispielsweise mittels eines Rotations-Laserscanners, eingerichtet.

## Patentansprüche

1. Verfahren zum Bearbeiten eines Gleises (4) mittels einer auf dem Gleis (4) verfahrbaren Gleisbaumaschine (1), wobei bezogen auf eine Arbeitsrichtung (15) vor einem ersten Stopfaggregat (7) mittels einer ersten Schotterverfüllvorrichtung (16) Schotter in das Gleis (4) eingebracht wird, wobei das Gleis (4) in einem durch zwei Schienenfahrwerke (2) begrenzten Bearbeitungsabschnitt (22) mittels eines ersten Hebe-/Richtaggregats (11) gehoben, gerichtet und mittels des ersten Stopfaggregats (7) unterstopft wird, **dadurch gekennzeichnet, dass** in demselben Bearbeitungsabschnitt (22) nacheinander folgende weitere Arbeitsschritte durchgeführt werden:
- Stabilisieren des Schotterbetts (5) mittels eines ersten Stabilisierungsaggregats (8),
- Einbringen von Schotter in das Schotterbett (5) mittels einer zweiten Schotterverfüllvorrichtung (17),
- Heben, Richten und Unterstopfen des Gleises (4) mittels eines zweiten Hebe-/Richtaggregats (12) und eines zweiten Stopfaggregats (9) und
- Stabilisieren des Schotterbetts (5) mittels eines zweiten Stabilisierungsaggregats (10).

2. Verfahren nach Anspruch 1, **dadurch gekennzeichnet, dass** nach dem zweiten Stabilisierungsaggregat (10) Schotter mittels einer dritten Schotterverfüllvorrichtung (18) eingebracht wird.

3. Verfahren nach Anspruch 1 oder 2, **dadurch gekennzeichnet, dass** die Schotterverfüllvorrichtungen (16, 17, 18) mittels einer Fördereinrichtung (24) mit Schotter aus einem in der Gleisbaumaschine (1) angeordneten Schotterspeicher (28) gespeist werden.

4. Verfahren nach Anspruch 3, **dadurch gekennzeichnet, dass** die Schotterverfüllvorrichtungen (16, 17, 18) mittels der Fördereinrichtung (24) mit Schotter aus wenigstens einem, bezogen auf die Arbeitsrichtung (15) hinter der Gleisbaumaschine (1) angekoppelten Speicherwaggon (29), gespeist werden.

5. Verfahren nach Anspruch 3 oder 4, **dadurch gekennzeichnet, dass** Schotter an den Schotterverfüllvorrichtungen (16, 17, 18) voneinander unabhängig dosiert in das Gleis (4) eingebracht wird und dass die jeweilige Schottermenge pro Zeiteinheit von einem Steuer- und Regelungssystem (34) entsprechend den hinterlegten und/oder eingestellten Vorgaben durch Ansteuerung von Aktoren an der Fördereinrichtung (24) und an den jeweiligen Schotterverfüllvorrichtungen (16, 17, 18) eingebracht wird.

6. Verfahren nach Anspruch 5, **dadurch gekennzeichnet, dass** mittels eines Videosystems und entsprechend eingerichteter Sensorik sowie Messtechnik in den jeweiligen Arbeitsbereichen der Schotterverfüllvorrichtungen (16, 17, 18) damit vorherrschende Ist-Zustände des jeweils laufenden Arbeitsprozesses erfasst werden, dass diese Ist-Zustände anhand von Messgrößen an eine Recheneinheit (35) übergeben und mithilfe von Bewertungs- und Berechnungsalgorithmen verarbeitet werden, dass diese verarbeiteten Informationen des Ist-Zustandes weiters mittels des Steuer- und Regelungssystems (34) mit hinterlegten Soll-Vorgaben abgeglichen werden und darauf basierend eine entsprechende Ansteuerung der Aktoren an der Fördereinrichtung (24) und an den jeweiligen Schotterverfüllvorrichtungen (16, 17, 18) vorgenommen wird.

7. Verfahren nach einem der Ansprüche 3 bis 6, **dadurch gekennzeichnet, dass** auf dem Gleis (4) überschüssiger Schotter mittels einer in Arbeitsrichtung (15) allen Arbeitsschritten des Hebens/Richtens, Unterstopfens und Stabilisierens nachfolgend angeordneten Schotteraufnahmevorrichtung (30) aufgenommen wird und mithilfe der Fördereinrichtung (24) dem Schotterspeicher (28) und/oder dem wahlweise angekoppelten Speicherwaggon (29) zugeführt wird.

8. Verfahren nach Anspruch 7, **dadurch gekennzeichnet, dass** überschüssige Mengen des mit der Schotteraufnahmevorrichtung (30) aufgenommenen Schotters, die keinem Speicher (28, 29) zugeführt werden können, mittels einer Abwurfeinrichtung (31) in einem Bereich seitlich außerhalb des Gleises (4) abgeworfen werden.

9. Verfahren nach einem der Ansprüche 1 bis 8, **dadurch gekennzeichnet, dass** mittels einer in Arbeitsrichtung (15) sämtlichen Hebe-/Richt-, Stopf- und Stabilisierungsaggregaten (7-12) vorgeordneten Pflugvorrichtung (32) eine Grundeinschotterung des Gleises (4) vorgenommen wird.

10. Gleisbaumaschine (1) zur Durchführung eines Verfahrens nach einem der Ansprüche 1 bis 9, auf Schienenfahrwerken (2) auf dem in Schotter gebetteten Gleis (4) verfahrbar, umfassend einen Maschinenrahmen (14) und einen gegenüber dem Maschinenrahmen (14) in Verlaufsrichtung des Gleises (4) bewegbaren Satellitenrahmen (13), wobei auf dem Satellitenrahmen (13) ein erstes Hebe-/Richtaggregat (11) und ein diesem zugeordnete, erstes Stopfaggregat (7) angebracht sind, weiters umfassend eine bezogen auf eine Arbeitsrichtung (15) vor dem ersten Hebe-/Richtaggregat (11) sowie vor dem ersten Stopfaggregat (7) angeordnete erste Schotterverfüllvorrichtung (16), **dadurch gekennzeichnet, dass** die folgenden Vorrichtungen und Aggregate auf dem Satellitenrahmen (13) an das erste Stopfaggregat (7) in Arbeitsrichtung (15) betrachtet nacheinander angeordnet sind:
- ein erstes Stabilisierungsaggregat (8),
- eine zweite Schotterverfüllvorrichtung (17),
- ein zweites Hebe-/Richtaggregat (12) und ein diesem zugeordnete, zweites Stopfaggregat (9),
- das zweite Stabilisierungsaggregat (10).

11. Gleisbaumaschine (1) nach Anspruch 10, **dadurch gekennzeichnet, dass** bezogen auf die Arbeitsrichtung (15) nach dem zweiten Stabilisierungsaggregat (10) eine dritte Schotterverfüllvorrichtung (18) angeordnet ist.

12. Gleisbaumaschine (1) nach Anspruch 10 oder 11, **dadurch gekennzeichnet, dass** ein Schotterspeicher (28) und eine Fördereinrichtung (24) zum Fördern des Schotters zwischen den Schotterverfüllvorrichtungen (16, 17, 18), dem Schotterspeicher (28) und/oder einem angekoppelten Speicherwaggon (29) eingerichtet ist.

13. Gleisbaumaschine (1) nach einem der Ansprüche 10 bis 12, **dadurch gekennzeichnet, dass** die Gleisbaumaschine (1) mehrteilig ausgeführt ist, dass ein erster Maschinenteil (25) die Schotterverfüllvorrichtungen (16, 17, 18), die Stabilisierungsaggregate (8, 10), die Stopfaggregate (7, 9) und die zugehörigen Hebe-/Richtaggregate (11, 12) umfasst, dass ein zweiter Maschinenteil (26) eine Schotteraufnahmevorrichtung (30) umfasst und dass die beiden Maschinenteile (25, 26) über eine Kuppeleinrichtung (27) miteinander verbunden sind.

14. Gleisbaumaschine (1) nach einem der Ansprüche 10 bis 13, **dadurch gekennzeichnet, dass** ein Steuer- und Regelungssystem (34), eine Recheneinheit (35) und ein Videosystem sowie Sensorik und Messtechnik eingerichtet sind.

15. Gleisbaumaschine (1) nach einem der Ansprüche 10 bis 14, **dadurch gekennzeichnet, dass** eine Abwurfeinrichtung (31) für Schotter sowie eine in Arbeitsrichtung (15) sämtlichen Vorrichtungen und Arbeitsaggregaten (7-12) vorgeordnete Pflugvorrichtung (32) eingerichtet sind.

## Claims

1. A method for treating a track (4) by means of a track maintenance machine (1) movable on the track (4), with ballast being placed in the track (4) in front of a first tamping unit (7) by means of a first ballast filling device (16) in relation to a working direction (15), with the track (4) being lifted and lined by means of a first lifting and lining unit (11) and tamped by means of the first tamping unit (7) in a treatment section (22) limited by two rail running gears (2), **characterized in that** the following further work steps are carried out in succession in the same treatment section (22):
- Stabilizing the ballast bed (5) by means of a first stabilizing unit (8),
- placing ballast in the ballast bed (5) by means of a second ballast filling device (17),
- lifting, lining, and tamping the track (4) by means of a second lifting and lining unit (12) and a second tamping unit (9), and
- stabilizing the ballast bed (5) by means of a second stabilizing unit (10).

2. A method according to claim 1, **characterized in that** ballast is placed behind the second stabilizing unit (10) by means of a third ballast filling device (18).

3. A method according to claim 1 or 2, **characterized in that** the ballast filling devices (16, 17, 18) are fed with ballast by means of a conveyor device (24) from a ballast storage (28) arranged in the track maintenance machine (1).

4. A method according to claim 3, **characterized in that** the ballast filling devices (16, 17, 18) are fed with ballast by means of the conveyor device (24) from at least one storage wagon (29) coupled behind the track maintenance machine (1) in relation to the working direction (15).

5. A method according to claim 3 or 4, **characterized in that** ballast is dispensed in the track (4) at the ballast filling devices (16, 17, 18) independently of each other, and that the respective quantity of ballast is placed per time unit by a control and regulation system (34) according to the stored and/or set specifications by actuating actuators on the conveyor device (24) and on the respective ballast filling devices (16, 17, 18).

6. A method according to claim 5, **characterized in that** by means of a video system and correspondingly set-up sensors and measuring technology, prevailing actual conditions of the respective ongoing work process are recorded in the respective working areas of the ballast filling devices (16, 17, 18), that these actual conditions are transferred to a computing unit (35) on the basis of measurands and processed with the aid of evaluation and calculation algorithms, that this processed information of the actual condition is further compared with stored target specifications by means of the control and regulation system (34) and, based on this, a corresponding actuation of the actuators on the conveyor device (24) and on the respective ballast filling devices (16, 17, 18) is carried out.

7. A method according to one of the claims 3 to 6, **characterized in that** excess ballast on the track (4) is received by means of a ballast receiving device (30) arranged downstream of all the work steps of lifting and lining, tamping, and stabilizing in the working direction (15) and is fed to the ballast storage (28) and/or the optionally coupled storage wagon (29) with the aid of the conveyor device (24).

8. A method according to claim 7, **characterized in that** excess quantities of the ballast received by means of the ballast receiving device (30), which cannot be fed to a storage (28, 29), are discharged by means of a discharge device (31) in a side area outside the track (4).

9. A method according to one of the claims 1 to 8, **characterized in that** a basic ballasting of the track (4) is carried out by means of a plough device (32) arranged upstream of all lifting and lining, tamping, and stabilizing units (7-12) in the working direction (15).

10. A track maintenance machine (1) for carrying out a method according to one of the claims 1 to 9, movable on rail running gears (2) on the track (4) embedded in the ballast, comprising a machine frame (14) and a satellite frame (13) which is movable in relation to the machine frame (14) in the running direction of the track (4), with the first lifting and lining unit (11) and the first tamping unit (7) assigned therewith being mounted on the satellite frame (13), further comprising the first ballast filling device (16) which is arranged in front of the first lifting and lining unit (11) and in front of the first tamping unit (7) in relation to the working direction (15), **characterized in that** the following devices and units are arranged one after the other on the satellite frame (13) to the first tamping unit (7) as viewed in the working direction (15):
- the first stabilizing unit (8),
- the second ballast filling device (17),
- the second lifting and lining unit (12) and the second tamping unit (9) assigned therewith,
- the second stabilizing unit (10).

11. A track maintenance machine (1) according to claim 10, **characterized in that** a third ballast filling device (18) is arranged after the second stabilizing unit (10) in relation to the working direction (15).

12. A track maintenance machine (1) according to claim 10 or 11, **characterized in that** a ballast storage (28) and a conveyor device (24) are arranged for conveying the ballast between the ballast filling devices (16, 17, 18), the ballast storage (28), and/or a coupled storage wagon (29).

13. A track maintenance machine (1) according to one of the claims 10 to 12, **characterized in that** the track maintenance machine (1) is of multi-section design, that a first machine section (25) comprises the ballast filling devices (16, 17, 18), the stabilizing units (8, 10), the tamping units (7, 9), and the associated lifting and lining units (11, 12), that a second machine section (26) comprises a ballast receiving device (30), and that the two machine sections (25, 26) are connected to each other via a coupling device (27).

14. A track maintenance machine (1) according to one of the claims 10 to 13, **characterized in that** a control and regulation system (34), a computing unit (35), and a video system as well as sensors and measuring technology are set up.

15. A track maintenance machine (1) according to one of the claims 10 to 14, **characterized in that** a discharge device (31) for ballast is set up and a plough device (32) is set up upstream of all devices and work units (7-12) in the working direction (15).

## Revendications

1. Procédé d'usinage d'une voie ferrée (4) au moyen d'une machine de pose de voie (1) pouvant être déplacée sur la voie ferrée (4), dans lequel du ballast est introduit dans la voie ferrée (4) au moyen d'un premier dispositif de versement de ballast (16) avant un premier module de bourrage (7) par rapport à un sens de travail (15), dans lequel la voie ferrée (4) est levée dans une section d'usinage (22) limitée par deux mécanismes de roulement ferroviaires (2) au moyen d'un premier module de levage/d'alignement (11), alignée et subit un bourrage inférieur au moyen du premier module de bourrage (7), **caractérisé en ce que** d'autres étapes de travail successives sont réalisées dans la même section d'usinage (22) :
- stabilisation du lit de ballast (5) au moyen d'un premier module de stabilisation (8),
- introduction de ballast dans le lit de ballast (5) au moyen d'un deuxième dispositif de versement de ballast (17),
- levage, alignement et bourrage inférieur de la voie ferrée (4) au moyen d'un second module de levage/d'alignement (12) et d'un second module de bourrage (9), et
- stabilisation du lit de ballast (5) au moyen d'un second module de stabilisation (10).

2. Procédé selon la revendication 1, **caractérisé en ce que** du ballast est introduit au moyen d'un troisième dispositif de versement de ballast (18) après le second module de stabilisation (10).

3. Procédé selon la revendication 1 ou 2, **caractérisé en ce que** les dispositifs de versement de ballast (16, 17, 18) sont alimentés en ballast à partir d'un réservoir de ballast (28) disposé dans la machine de pose de voie (1) au moyen d'une installation de transport (24).

4. Procédé selon la revendication 3, **caractérisé en ce que** les dispositifs de versement de ballast (16, 17, 18) sont alimentés en ballast à partir d'au moins un wagon de stockage (29) attelé derrière la machine de pose de voie (1) par rapport au sens de travail (15) au moyen de l'installation de transport (24).

5. Procédé selon la revendication 3 ou 4, **caractérisé en ce que** du ballast sur les dispositifs de versement de ballast (16, 17, 18) indépendamment l'un de l'autre est introduit de manière dosée dans la voie ferrée (4) et que la quantité de ballast respective par unité de temps est introduite par un système de commande et de régulation (34) en fonction des exigences consignées et/ou réglées par commande d'actionneurs sur l'installation de transport (24) et sur les dispositifs de versement de ballast respectifs (16, 17, 18).

6. Procédé selon la revendication 5, **caractérisé en ce que** des états réels prédominants du processus de travail respectivement en cours sont détectés au moyen d'un système vidéo et en fonction d'un système de capteurs ainsi que d'une technique de mesure installés dans les régions de travail respectives des dispositifs de versement de ballast (16, 17, 18) avec ceux-ci, que ces états réels sont transférés à l'aide de grandeurs de mesure à une unité de traitement (35) et transformés à l'aide d'algorithmes d'évaluation et de calcul, que ces informations transformées de l'état réel sont en outre ajustées avec des exigences de consigne consignées au moyen du système de commande et de régulation (34) et une commande correspondante des actionneurs se basant sur celles-ci est effectuée sur l'installation de transport (24) et sur les dispositifs de versement de ballast respectifs (16, 17, 18).

7. Procédé selon une des revendications 3 à 6, **caractérisé en ce que** du ballast en excès sur la voie ferrée (4) est reçu au moyen d'un dispositif de réception de ballast (30) disposé à la suite de toutes les étapes de travail du levage/de l'alignement, du bourrage inférieur et de la stabilisation dans le sens de travail (15) et est acheminé à l'aide de l'installation de transport (24) au réservoir de ballast (28) et/ou au wagon de stockage (29) attelé sélectivement.

8. Procédé selon la revendication 7, **caractérisé en ce que** des quantités en excès du ballast reçu avec le dispositif de réception de ballast (30) qui ne peuvent être acheminées à aucun réservoir (28, 29) sont évacuées au moyen d'une installation d'évacuation (31) dans une région latéralement en dehors de la voie ferrée (4).

9. Procédé selon une des revendications 1 à 8, **caractérisé en ce qu'**un ballastage de sol de la voie ferrée (4) est effectué au moyen d'un dispositif de charrue (32) disposé en amont de l'ensemble des modules de levage/d'alignement, de bourrage et de stabilisation (7 à 12) dans le sens de travail (15).

10. Machine de pose de voie (1) pour la réalisation d'un procédé selon une des revendications 1 à 9, pouvant être déplacée sur des mécanismes de roulement ferroviaires (2) sur la voie ferrée (4) couchée dans du ballast, comprenant un châssis de machine (14) et un châssis satellite (13) pouvant être déplacé en face du châssis de machine (14) dans la direction de tracé de la voie ferrée (4), dans laquelle un premier module de levage/d'alignement (11) et un premier module de bourrage (7) associé à celui-ci sont montés sur le châssis satellite (13), comprenant en outre un premier dispositif de versement de ballast (16) disposé avant le premier module de levage/d'alignement (11) ainsi qu'avant le premier module de bourrage (7) par rapport à un sens de travail (15), **caractérisée en ce que** les dispositifs et modules suivants sur le châssis satellite (13) sont disposés successivement, considérés dans le sens de travail (15), sur le premier module de bourrage (7) :
- un premier module de stabilisation (8),
- un deuxième dispositif de versement de ballast (17),
- un second module de levage/d'alignement (12) et un second module de bourrage (9) associé à celui-ci,
- le second module de stabilisation (10).

11. Machine de pose de voie (1) selon la revendication 10, **caractérisée en ce qu'**un troisième dispositif de versement de ballast (18) est disposé derrière le second module de stabilisation (10) par rapport au sens de travail (15).

12. Machine de pose de voie (1) selon la revendication 10 ou 11, **caractérisée en ce qu'**un réservoir de ballast (28) et une installation de transport (24) pour le transport du ballast sont installés entre les dispositifs de versement de ballast (16, 17, 18), le réservoir de ballast (28) et/ou un wagon de stockage attelé (29).

13. Machine de pose de voie (1) selon une des revendications 10 à 12, **caractérisée en ce que** la machine de pose de voie (1) est réalisée en plusieurs parties, qu'une première partie de machine (25) comprend les dispositifs de versement de ballast (16, 17, 18), les modules de stabilisation (8, 10), les modules de bourrage (7, 9) et les modules de levage/d'alignement associés (11, 12), qu'une seconde partie de machine (26) comprend un dispositif de réception de ballast (30) et que les deux parties de machine (25, 26) sont connectées l'une à l'autre par le biais d'une installation d'attelage (27).

14. Machine de pose de voie (1) selon une des revendications 10 à 13, **caractérisée en ce qu'**un système de commande et de régulation (34), une unité de traitement (35) et un système vidéo ainsi qu'un système de capteurs et une technique de mesure sont installés.

15. Machine de pose de voie (1) selon une des revendications 10 à 14, **caractérisée en ce qu'**une installation d'évacuation (31) pour du ballast ainsi qu'un dispositif de charrue (32) disposé en amont de l'ensemble des dispositifs et modules de travail (7 à 12) dans le sens de travail (15) sont installés.
